# EUROPÄISCHE PATENTSCHRIFT

(11) **EP 1 056 063 B1**
(45) Veröffentlichungstag und Bekanntmachung des Hinweises auf die Patenterteilung: **06.06.2007**
(21) Anmeldenummer: 00108359.1
(22) Anmeldetag: 17.04.2000
(51) Int. Cl.: G08G 1/01

(54) **Verfahren und Vorrichtung zur Emittlung des Verkehrszustandes eines Verkehrsabschnittes**
Method and device for the determination of the traffic conditions of a roadsegment
Méthode et dispositif de détection des conditions du trafic d'un segment de route

(30) Priorität: 17.05.1999 CH 93199
(43) Veröffentlichungstag der Anmeldung: 29.11.2000
(73) Patentinhaber: Siemens Schweiz AG, 8047 Zürich (CH)
(72) Erfinder: Lagger, Andreas, 5432 Neuenhof (CH); Müller, Kai, 33104 Braunschweig (DE)
(74) Vertreter: Berg, Peter

(56) Entgegenhaltungen:
- US-A- 5 801 943

## Beschreibung

Die vorliegende Erfindung betrifft ein Verfahren und eine Vorrichtung nach dem Oberbegriff des Patentanspruchs 1.

Zur automatischen Überwachung und Steuerung des Strassenverkehrs werden oft Messgeräte eingesetzt, welche die Verkehrsstärke bzw. die Zahl der Fahrzeuge messen, die innerhalb einer bestimmten Zeitdauer einen Messpunkt passieren. Anhand der dabei anfallenden Messresultate kann jedoch nur eine brauchbare Aussage über die lokal auftretende Verkehrsstärke gemacht werden. Über den Zustand des Verkehrs in dem vor dem genannten Messpunkt liegenden Verkehrsabschnitt ist keine Angabe möglich.

Auch anhand der Messung der Fahrzeuggeschwindigkeit bzw. Geschwindigkeitstendenz ist eine Bestimmung des Verkehrszustands möglich. Störungen im Verkehrsablauf sind aufgrund der Geschwindigkeitsmesswerte jedoch erst so spät feststellbar, dass entsprechende Massnahmen zur Verkehrsregulierung der Störung nicht mehr entgegenwirken können.

Zur Überwachung eines Verkehrsabschnittes werden daher an dessen Ein- und Ausgang der Verkehrsmessung dienende Messfühler vorgesehen. Durch einen Vergleich der Messresultate der beiden Messfühler kann eine Aussage über den Verkehrszustand innerhalb dem überwachten Verkehrsabschnitt gemacht werden. Da die gemessene Verkehrsstärke starke Schwankungen aufweist, die als stochastische Störungen um einen "wahren" Wert auftreten, werden die gemessenen Werte gefiltert.

Bei der Filterung anhand von klassischen Tiefpass-, Bandpass- oder Hochpassfiltem entstehen Verzögerungen, die verhindern, dass eine rasche Aussage über den Verkehrszustand gemacht werden kann. Bekannt ist, dass Messwerte anhand eines Kalman-Filters praktisch verzögerungsfrei gefiltert werden können.

Kalman-Filter oder sogenannte Beobachter verwenden ein Modell sowie die Ein- und Ausgangsinformationen des Objektes, dessen Zustand festgestellt bzw. verfolgt werden soll. Grundsätzlich gilt, dass die tatsächlichen Objektzustände umso schneller und genauer bestimmt werden können, je mehr Informationen des Objektes für das Modell verwendet werden, welches die Zusammenhänge zwischen den Ein- und Ausgangsgrössen korrekt widergeben soll. Aus [1] ist die Verwendung eines Modells bekannt, das auf der Verwendung von acht Parametern basiert, die sich zum Teil nur schwer ermitteln lassen. Ein Teil der Parameter hängt zudem von der Witterung ab. Die erreichten Resultate können bei diesem System, trotz des erhöhten Aufwandes, daher erheblich von den Resultaten abweichen, die sich idealerweise erzielen lassen.

Die Verwendung von Kalman Filtern in einem Verkehrsüberwachungssystem ist aus der US 5 801 943 bekannt.

Der vorliegenden Erfindung liegt daher die Aufgabe zugrunde, ein Verfahren und eine Vorrichtung zur schnellen Ermittlung des Zustandes eines Verkehrsabschnittes anzugeben.

Diese Aufgabe wird durch die Massnahmen des Patentanspruchs 1 gelöst. Vorteilhafte Ausgestaltungen der Erfindung sind in weiteren Ansprüchen angegeben.

Erfindungsgemäss wird ein Kaiman-Filter mit einem Modell des überwachten Verkehrsabschnittes verwendet. Durch die vorteilhafte Wahl eines einfachen Modells für den störungsfreien Fall in Verbindung mit einem Kalman-Filter KF kann der Verkehrszustand jeweils schnell und präzise ermittelt werden. Insbesondere werden Störungen nahezu verzögerungsfrei erkannt, wodurch jeweils die notwendigen Massnahmen (Stauwarnung, etc.) schnell abgegeben werden können. Weitere Vorteile der Erfindung bzw. des gewählten Modells werden nachfolgend erläutert.

Modelle unterscheiden sich durch ihre Ein- und Ausgangsgrössen und deren gegenseitige Abhängigkeit sowie durch die Wahl der Zustandsgrössen, die den "inneren Zustand" des Modells widerspiegeln. Aus messtechnischen Gründen findet eine Orts- und eine Zeitdiskretisierung des kontinuierlichen Verkehrs statt. Messwerte stehen nur an bestimmten Orten sowie zu bestimmten Zeiten (Abtastzeitpunkten) zur Verfügung. Erfindungsgemäss wird für die Zustandsabschätzung ein transportorientiertes Modell verwendet. Der überwachte Verkehrsabschnitt wird demgemäss als Transportmedium betrachtet, welches, analog zu einem Förderband, Elemente bzw. Fahrzeuge mit einer bestimmten Geschwindigkeit transportiert bzw. passieren lässt. Vereinfachend wird vorgesehen, dass sich alle Fahrzeuge in dem Verkehrsabschnitt mit einer konstanten Geschwindigkeit fortbewegen. Trotz des einfachen Aufbaus des verwendeten Transportmodells ermöglicht das erfindungsgemässe Verfahren mit Hilfe eines Kalman-Filters eine schnelle und zuverlässige Bestimmung von Verkehrsstörungen und anderer Kenngrössen aus stark schwankenden Messwerten der Verkehrsstärke q und der Geschwindigkeit v.

Wesentlich ist, dass das verwendete Modell die Verhältnisse einer "idealen" Strasse beschreibt, die eine unendliche Kapazität aufweist. Gerade diese Eigenschaft ermöglicht es, Störungen sehr schnell und sicher zu erkennen, da sich gemessene Werte im Störungsfall von den durch das Modell "vorhergesagten" Werten stark unterscheiden. Das Modell ist hingegen für die Simulation des Strassenverkehrs nicht geeignet. Der Einsatz dieses Modells ist daher nur in Verbindung mit einem Kalman-Filter sinnvoll. Aufgrund dessen Linearität ist das Transportmodell zu diesem Zweck hingegen optimal geeignet.

Ein wesentlicher Vorteil des erfindungsgemässen Verfahrens besteht darin, dass sich alle Parameter des Modells in einfacher Weise aus der geometrischen Anordnung der Messstellen ergibt. Eine aufwendige Identifikation von Modellparametern entfällt damit. Insbesondere hängen die Parameter des verwendeten Modells nicht von Witterungseinflüssen wie Nässe oder Glätte ab, wodurch sich eine Anpassung an unterschiedliche Umgebungsbedingungen erübrigt.

Die Erfindung wird nachfolgend anhand einer Zeichnung beispielsweise näher erläutert. Dabei zeigt:
- Fig. 1: ein Verkehrsmodell mit Ein- und Ausgangsgrössen q1, q2,
- Fig. 2: das Verkehrsmodell gemäss Fig. 1 für einen Verkehrsabschnitt, den Fahrzeuge mit einer bestimmten Gruppenlaufzeit durchfahren,
- Fig. 3: den Verlauf der Verkehrsstärke q2 am Ausgang des Verkehrsabschnittes als Reaktion eines synthetischen Verlaufs der Verkehrsstärke q1 am Eingang des Verkehrsabschnittes für das kontinuierliche Modell,
- Fig. 4: das Verkehrsmodell mit virtueller Ein- und Ausfahrt,
- Fig. 5: das verwendete Kalman-Filter KF mit einem erweiterten diskreten Modell MOD,
- Fig. 6: den Verlauf der Verkehrsstärke q2 am Ausgang des Verkehrsabschnittes als Reaktion eines synthetischen Verlaufs der Verkehrsstärke q1 am Eingang des Verkehrsabschnittes für das diskrete Modell und
- Fig. 7: den vom Kalman-Filter KF geschätzten Verlauf der Verkehrsstärke q2ₑ (verzögerungsfreie Glättung von q2) sowie die Verkehrsstärke q2_{d} auf den virtuellen Ein- und Ausfahrten beim Auftreten einer Störung (Wert q2_{d} durch das Kalman-Filter KF geschätzt, wird mit q2_{de} bezeichnet).

Einleitend werden die verwendeten Bezeichnungen tabellarisch aufgelistet:

**Tabelle**

| Bezeichnung | Einheit | Bedeutung |
|---|---|---|
| lₛ | km | Länge eines durch zwei Messstellen begrenzten Verkehrsabschnittes |
| T_{L} | s | Laufzeit der Fahrzeuge durch den Verkehrsabschnitt |
| Tₛ | s | Intervall, Abtastperiode |
| v; v₀ | km/h | Geschwindigkeit; konstante Geschwindigkeit |
| v1 | km/h | Geschwindigkeit am Eingang des Verkehrsabschnittes |
| v2 | km/h | Geschwindigkeit am Ausgang des Verkehrsabschnittes |
| q | Fz / Ts | Fahrzeugstärke (Fahrzeuge pro Messperiode) |
| q1 | Fz/Ts | Fahrzeugstärke am Eingang des Modells (gemessen) |
| q2 | Fz / Ts | Fahrzeugstärke am Ausgang des Modells (gemessen) |
| A, B, C | Matrix | Beschreibung des Modells |
| G | Matrix | Eingangsmatrix für Prozessstörungen |
| q2ₘ | Fz / Ts | Fahrzeugstärke gemäss Modell berechnet (m: Modell) |
| q2ₑ | Fz / Ts | durch das Kalman-Filter geschätzte Fahrzeugstärke (e: estimated) |
| q2_{de} | Fz / Ts | geschätzte Abweichung der Verkehrsstärke (d: Differenz) |
| x(k) | Vektor | interner Zustandsvektor des Kalman-Filters beim Schritt k |
| xₑ(k) | Vektor | Schätzwert des int. Zustandsvektors des Kalman-Filters beim Schritt k |
| n | - | Anzahl der Segmente des Verkehrsabschnittes |
| p | Fz / Ts | Prozessrauschen |
| s | Fz / Ts | Sensorrauschen |

Fig. 1 zeigt ein zu einem Verkehrsabschnitt korrespondierendes Verkehrsmodell, dem als Eingangsgrösse die am Eingang des Verkehrsabschnittes gemessene Verkehrsstärke q1 sowie als Parameter die am Eingang des Verkehrsabschnittes gemessene Geschwindigkeit v1 sowie die selbstverständlich konstante Länge Iₛ des Verkehrsabschnittes zugeführt werden. Das Modell liefert eine Ausgangsgrösse q2ₘ, welche, unter Berücksichtigung der errechneten Laufzeit T_{L} der Fahrzeuge Fz, die Verkehrsstärke am Ausgang des Verkehrsabschnittes angibt. Für das Modell wird vereinfachend angenommen, dass sich alle Fahrzeuge in dem Abschnitt mit der gleichen konstanten Geschwindigkeit v1 fortbewegen.

Die Änderung der Verkehrsstärke q wird somit in Analogie zum Transport von Material (z.B. Sand) auf einem mit konstanter Geschwindigkeit v bewegten Fliessband beschrieben. Das Material erscheint nach einer zeitlichen Verzögerung, die von der Transportgeschwindigkeit und der Länge des Fliessbandes abhängig ist, unverändert am Abgabeort. Es bestehen keine Laufzeitunterschiede der transportierten Materialpartikel. Deshalb erscheinen die Fahrzeuge F1, F2 und F3 gemäss dem in Fig. 1 gezeigten idealisierten Modell ohne Laufzeitunterschiede, in gleichem gegenseitigen Abstand am Ausgang des Verkehrsabschnittes.

Ein Transportvorgang dieser Art entspricht der partiellen Differentialgleichung (1): $\frac{\partial q \left(s, ⁢, t\right)}{\partial t} = - v ⁢ \frac{\partial q \left(s, ⁢, t\right)}{\partial s}$

Bei konstanter Geschwindigkeit v wiederholt sich also am Ende des Förderbandes nach der Laufzeit: ${T}_{L} = \frac{{l}_{s}}{{v}_{0}}$
exakt der Verlauf von q1, d.h. es gilt: q2(t) = q1 (t-T_{L}).

Dieser Sachverhalt wird dem Verhalten der Fahrzeuge jedoch nicht gerecht, da die Fahrzeuge, die in einem Zeitintervall gemessen werden, nicht dieselbe Geschwindigkeit besitzen und folglich, wie in Fig. 2 gezeigt, nach unterschiedlichen Laufzeiten den zweiten Messquerschnitt passieren.

Der vorgesehene Einsatz eines Kalman-Filters erfordert zudem eine Beschreibung des Prozesses in Form einer gewöhnlichen und nicht einer partiellen Differentialgleichung, welche partielle Ableitungen einer unbekannten Funktion mit mehreren Variablen enthält (bezüglich dem Unterschied von gewöhnlichen und partiellen Differentialgleichungen siehe [3], Seite 435).

Man gelangt erfindungsgemäss zu einer gewöhnlichen Differentialgleichung, indem man nur noch diskrete Orte in dem Verkehrsabschnitt betrachtet. Der Verkehrsabschnitt wird hierzu in n Segmente s1, s2, ..., sₙ unterteilt, deren innere Grenzen nicht über Sensoren bzw. Messfühler verfügen. In jedem dieser Segmente wird die Geschwindigkeit als konstant angenommen.

Beschreibt man das Verhalten eines der n Untersegmente durch eine diskrete Verzögerung 1. Ordnung, so verhält sich das gesamte Segment wie ein Laufzeitelement le, dessen Zeitkonstante wie folgt lautet: ${T}_{le} = \frac{{T}_{L}}{n} = \frac{{l}_{s}}{n ⁢ {v}_{0}}$

Je grösser die Zahl n der Segmente ist, desto genauer lässt sich das Verhalten beschreiben. Der Transportvorgang wird somit abgebildet, indem n Verzögerungen 1. Ordnung hintereinander geschaltet werden: $\frac{ⅆ q ⁢ 1 , \left(t\right)}{ⅆ t} = \frac{n}{{T}_{L}} ⁢ \left(q⁢{1}_{i - 1}\left(t\right)-q⁢1,\left(t\right)\right) ,$

Durch diese Massnahme erfolgt für gewählte Segmente s1, s2, ... (siehe Fig. 1) eine Ortsdiskretisierung, wodurch eine gewöhnliche Differentialgleichung erreicht wird. Der erste Wert der Kette q_{1, 0} ist der Wert q1 am Eingang q1; der letzte Wert der Kette q_{1,n} ist identisch mit dem Wert q2 am Ausgang des Modells.

Fasst man die Werte q_{1,l} zu einem den inneren Zustand des Systems beschreibenden Zustandsvektor X zusammen, so lässt sich das Differentialgleichungssystem in Zustandsform angeben. Ein System, das aus vier Segmenten besteht, besitzt mit Tₗₑ = 4 / T_{L} folgende Darstellung: $\dot{x} = {A}^{˜} \begin{matrix}\end{matrix} x + {B}^{˜} \begin{matrix}\end{matrix} q ⁢ 1 ,$ $q ⁢ 2 = {C}^{˜} \begin{matrix}\end{matrix} x$

Die einzelnen Matrizen lauten wie folgt: ${A}^{˜} = \left[\begin{matrix}- \frac{1}{{T}_{le}} & 0 & 0 & 0 \\ \frac{1}{{T}_{le}} & - \frac{1}{{T}_{le}} & 0 & 0 \\ 0 & \frac{1}{{T}_{le}} & - \frac{1}{{T}_{le}} & 0 \\ 0 & 0 & \frac{1}{{T}_{le}} & - \frac{1}{{T}_{le}}\end{matrix}\right] , {B}^{˜} = \left[\begin{matrix}\frac{1}{{T}_{le}} \\ 0 \\ 0 \\ 0\end{matrix}\right] , {C}^{˜} = \left[\begin{matrix}0 & 0 & 0 & 1\end{matrix}\right]$

In Fig. 3 ist die Verkehrsstärke q2 als Reaktion auf einen synthetischen Verlauf von q1 für n=4 Segmente (bzw. Verzögerungen) dargestellt. Man erkennt, dass nun ein Teil der Fahrzeuge bereits vor Ablauf der Zeit T_{L} eintrifft, während ein anderer Teil aufgrund einer etwas tieferen Geschwindigkeit mehr Zeit benötigt (siehe Fig. 2).

Das gewählte Modell ist nun zur Beschreibung des Transportvorganges und damit des ungestörten Verkehrs in einem Verkehrsabschnitt geeignet. Diese Form ist zudem für ein Kalman-Filter sehr geeignet, da es linear in den Zustandsgrössen ist. Das Modell dient als Baustein für einen Verkehrsabschnitt mit zwei Messstellen. Mit Hilfe dieses Bausteins lassen sich leicht Modelle für beliebig komplexe Topologien aufstellen, die Einfahrten, Ausfahrten, Verzweigungen und Zusammenführungen aufweisen.

Die Messwerte liegen als zeitdiskrete Werte für ein bestimmtes Messintervall (Abtastzeit Ts) vor. Daher wird die diskrete Version des Modells gewählt, die sich aus dem kontinuierlichen Modell wie folgt ergibt (die Matrix C ändert sich nicht): $A : = {e}^{{{A}^{˜}}_{1} ⁢ {T}_{s}} = {\sum }_{i = 0}^{∞} \frac{\left({A}^{˜}⁢{T}_{s}\right)}{i !} , \begin{matrix}\end{matrix} B = {\int }_{0}^{{T}_{S}} A \left(τ\right) ⁢ dτ ⁢ {B}^{˜}$

Die unendliche Reihe konvergiert aufgrund der Fakultät im Nenner sehr schnell, so dass keine sehr hohe Rechenleistung notwendig ist. Allerdings muss die Diskretisierung in jedem Messintervall k neu durchgeführt werden, da die Matrizen ${A}^{˜} , {B}^{˜}$
von der gemessenen Geschwindigkeit abhängen und somit nicht konstant sind. Die Diskretisierung kontinuierlicher Systeme ist u.a. auch aus [4], Seiten 74-80, Kapitel 3.1 (Diskretisierung der Regelstrecke) bekannt. Für das diskrete Modell gelten somit die Gleichungen : $x ⁢ \left(k+1\right) = A \left(k\right) ⁢ {x}_{e} \left(k\right) + B \left(k\right) ⁢ q ⁢ 1 \left(k\right) ,$ $q ⁢ {2}_{m} \left(k\right) = {C}_{1} ⁢ x \left(k\right) + D \left(k\right) ⁢ q ⁢ 1 \left(k\right) .$

Vereinfachend wurde der Abtastschritt k als Index geschrieben. Der Index k kennzeichnet für die Zeit t das Intervall ${kT}_{s} \leq t < \left(k+1\right) ⁢ {T}_{s}$

Erfindungsgemäss werden in einem Intervall alle Werte als konstant angenommen, wodurch eine einfache Berechnung möglich wird. Es ist zu beachten, dass die Parameter des Prozessmodells jedoch nicht konstant sind. Nach jedem Abtastintervall T_{S} ergibt sich ein neuer Wert für die am Eingang des Verkehrsabschnittes gemessene Geschwindigkeit v1, mit der sich, gemäss Annahme, alle Fahrzeuge in dem überwachten Abschnitt fortbewegen.

Die Abweichungen zwischen den Vorhersagewerten des Modells q2ₘ und den tatsächlich gemessenen Werten q2 werden vom Kalman-Filter, das die Schätzwerte q2ₑ berechnet, im ungestörten Fall korrigiert. Falls jedoch Störungen auftreten, die bei der Modellierung nicht berücksichtigt wurden, liefert auch das Kalman-Filter fehlerhafte Werte. Der Störfall wird nun berücksichtigt, indem das Modell, wie in Fig. 4 gezeigt, um virtuelle Ein- und Ausfahrten zu einem "Parkplatz mit unendlicher Kapazität" erweitert wird.

Die Verkehrsströme auf den virtuellen Ausfahrten, die mit q2_{d} bezeichnet sind, sind ein Mass für die Auswirkungen einer aufgetretenen Störung. Durch das Kalman-Filter werden die Werte q2_{d} geschätzt (Wert q2_{de}).

Da das Modell, wie eingangs erwähnt, eine unbeschränkte Kapazität aufweist, kann aus der Eingangsinformation q1 und dem Messwert q2 nicht auf den Wert q2_{d} geschlossen werden. Da das Kalman-Filter optimale Schätzungen nur basierend auf einem Modell durchführen kann, muss auch der Wert q2_{d} durch das Modell berücksichtigt werden. Da das Modell für den störungsfreien Betrieb ausgelegt ist, wird konsequenterweise angenommen, dass der Anfangswert von q2_{d} gleich Null ist und sich anschliessend von Abtastperiode zu Abtastperiode wie folgt verhält: q2_{d} (k+1) = q2_{d}(k). Das Modell sieht daher, wie modelliert, keine Störung vor, so dass der Wert q2d konstant ist bzw. mit jedem Intervall k nur durch das Kalman-Filter KF verändert werden kann (q2_{d} (k+1) = q2_{d}(k) + corr_{KF}(k)). Dazu wird der für vier Segmente s1, s2, s3, s4 vorgesehene Zustandsvektor x wie folgt erweitert: $x \left(k\right) = \left[\begin{matrix}{x}_{1} \\ {x}_{2} \\ {x}_{3} \\ {x}_{4} \\ {x}_{d}\end{matrix}\right] , \begin{matrix}\end{matrix} {x}_{e} \left(k\right) = \left[\begin{matrix}{x}_{1 ⁢ e} \\ {x}_{2 ⁢ e} \\ {x}_{3 ⁢ e} \\ {x}_{4 ⁢ e} \\ {x}_{de}\end{matrix}\right]$

Im ungestörten Fall treten keine virtuellen Verkehrsflüsse (siehe Fig. 4) auf. Kommt es zu Störungen, so kann das Kalman-Filter über die virtuellen Verkehrsflüsse Messwerte und Schätzwerte des Modells abgleichen. Der Vektor x(k) wird durch das Kalman-Filter KF korrigiert (siehe Fig. 5), wodurch der Vektor xₑ(k) mit korrigierten Werten x₁ₑ, ..., x₄ₑ sowie x_{de} entsteht. Die korrigierten (internen) Zustandswerte x₄ₑ plus x_{de} bzw. x_{de} entsprechen somit den Schätzwerten q2e und q2_{de} des Kalman-Filters KF. Die Werte q2_{de} sind ein unmittelbares Mass für den Grad der im überwachten Abschnitt aufgetretenen Störung (siehe Fig. 7).

Grundlage des in Fig. 5 gezeigten Kalman-Filters KF ist das oben beschriebene, erweiterte diskrete Modell MOD, das den Verhältnissen im Idealzustand genügt. Zur Anpassung an die realen Verhältnisse wird zusätzlich angenommen, dass Prozess- und Sensorstörungen p bzw. s an den in Fig. 5 gezeigten Stellen wie folgt wirksam sind (Annahme D(k) =[0]): $x ⁢ \left(k+1\right) = A \left(k\right) ⁢ x \left(k\right) + B \left(k\right) ⁢ q ⁢ 1 \left(k\right) + G \left(k\right) ⁢ p \left(k\right) ,$ $q ⁢ 2 ⁢ {*}_{m} \left(k\right) = C \left(k\right) ⁢ x \left(k\right) + D \left(k\right) ⁢ q ⁢ 1 \left(k\right) + s \left(k\right) ≅ q ⁢ 2 \left(k\right)$

Der korrigierte Modellwert q2*ₘ(k) entspricht somit dem im Intervall k tatsächlich gemessenen Wert q2(k). Die angenommenen Störungen resultieren aus dem Verkehrsprozess und entsprechen der Form eines frequenzunabhängigen Rauschens mit gaussverteiltem Amplitudenspektrum. Betrachtet man gemessene Verläufe der Verkehrsstärke q, so erkennt man, dass sich die starken Schwankungen recht gut als Rauschprozess um einen Mittelwert darstellen lassen. Das Kalman-Filter KF ist ein Optimalfilter, das die Varianz des Schätzfehlers ${x}_{err} \left(k\right) ≅ x \left(k\right) - {x}_{e} \left(k\right)$
minimiert. Der "wahre" Zustandsvektor ist nicht bekannt. Man verwendet deshalb xₑ(k) als Schätzwert für den unbekannten Zustandsvektor x(k).

Die Matrix G(k), die genau wie die Matrizen A(k), B(k) durch Diskretisierung ${G}^{˜} ⇒ G \left(k\right)$
entsteht, gibt an, wie sich die (unbekannten) Störgrössen auf die internen Zustandsgrössen des Prozesses verteilen. Im einfachsten Fall nimmt man an, dass diese Störgrössen gleichmässig auf alle internen Zustandsgrossen einwirken. Durch die Matrix G(k) wird daher angegeben wo nicht aber mit welcher Intensität die Störgrössen auf das Modell einwirken. Die Intensität der Störungen wird durch die nachstehend beschriebenen Kovarianzmatrizen Q und R beschrieben. Sofern zum Beispiel drei Zustandsgrössen und zwei Störgrössen vorhanden sind und die erste Störgrösse nur auf die erste Zustandsgrösse und die zweite Störgrösse nur auf die beiden folgenden Zustandsgrössen einwirkt, würde dieser Sachverhalt mit einer Matrix G(k) der nachstehend angegebenen Form berücksichtigt: ${G}^{˜} = \left[\begin{matrix}10 \\ 01 \\ 01\end{matrix}\right] ⇒ G \left(k\right)$

Erfindungsgemäss wird die Matrix G(k) derart gewählt, dass Prozessstörungen p alle Grössen des Zustandsvektors x(k) in gleicher Weise beeinflussen.

Die Steuerparameter des Kalman-Filters KF sind die Kovarianzmatrizen Q und R der (angenommenen) Rauschprozesse, die auf den Prozess selbst bzw. auf die von den Sensoren abgegebenen Messwerte einwirken. Die Matrix Q beschreibt die Intensität der Prozessstörungen p. Die Matrix R beschreibt die Intensität der Sensorstörungen s. Obwohl die Matrizen Q und R theoretisch zeitvariant sein dürfen, wird angenommen, dass die Schwankungen der Messwerte unabhängig von der Verkehrssituation und somit zeitunabhängig sind. Die Matrizen Q und R nehmen damit konstante Werte an. Die Elemente der Matrizen Q und R sind die Entwurfsparameter des Kalman-Filters KF, mit denen die Einschwingzeit und Störempfindlichkeit des Kalman-Filters KF eingestellt werden.

Mit den Initialisierungswerten $P \left(0\right) = G \left(0\right) ⁢ {QG}^{T} \left(0\right)$
*und* $x \left(0\right) = 0$
sind folgende Gleichungen zu berechnen. Man unterscheidet zwischen den Gleichungen zur Bestimmung der optimalen Schätzwerte und den Gleichungen zur Berechnung des Folgezustandes.

Die Gleichungen zur Bestimmung der optimalen Schätzwerte lauten wie folgt (I ist die Einheitsmatrix) : $L \left(k\right) = P \left(k\right) ⁢ {C}_{1}^{T} ( {C}_{1} ⁢ P \left(k\right) ⁢ {C}_{1}^{T} + R ⁢ {)}^{- 1} ,$ ${P}_{e} \left(k\right) = \left(I-L\left(k\right)⁢{C}_{1}\right) ⁢ P \left(k\right) ,$ ${x}_{e} \left(k\right) = x \left(k\right) + L \left(k\right) ⁢ \left(q⁢2( k ) - {C}_{1} ⁢ x \left(k\right) - D \left(k\right) ⁢ q ⁢ 1 \left(k\right)\right)$ $q ⁢ {2}_{e} \left(k\right) = {C}_{1} ⁢ {x}_{e} \left(k\right) + D \left(k\right) ⁢ q ⁢ 1 \left(k\right)$

Die Gleichungen zur Berechnung des Folgezustandes lauten wie folgt: $x ⁢ \left(k+1\right) = A \left(k\right) ⁢ {x}_{e} \left(k\right) + B \left(k\right) ⁢ q ⁢ 1 \left(k\right) ,$ $P ⁢ \left(k+1\right) = A \left(k\right) ⁢ {P}_{e} \left(k\right) ⁢ {A}^{T} \left(k\right) + G \left(k\right) ⁢ {QG}^{T} \left(k\right)$

Die obengenannten Gleichungen werden für jeden Abtastschritt berechnet. Die Reihenfolge, in der die Gleichungen berechnet werden, darf nicht vertauscht werden, da die Ergebnisse teilweise voneinander abhängen.

Der Signalfluss im erfindungsgemässen Kalman-Filter KF ist in Fig. 5 gezeigt. Für jedes Intervall erfolgt die Addition der Produkte aus Eingangswert q1(k) mal Matrix B(k) sowie geschätzter Zustandsvektor xₑ(k) mal Matrix A(k) in der Additionsstufe ADD1. Die Summe ergibt nach der zeitlichen Verschiebung den neuen unkorrigierten internen Zustandsvektor x(k) der mit der Matrix C₁= [00011] multipliziert wird, wodurch die Summe der Werte x₄ plus x_{d} gebildet wird (q2ₘ = x₄ + x_{d}). Anschliessend wird anhand der Differenzstufe DIFF die Differenz zwischen der vom Modell neu bestimmten Verkehrsstärke q2ₘ(k) und der tatsächlich gemessenen Verkehrsstärke q2(k) (am Ausgang des Verkehrsabschnittes) gebildet. Die resultierende Differenz (q2ₘ(k) - q2(k)) wird mit der Kalman-Matrix L(k) multipliziert, wodurch Werte gebildet werden, mit denen der Zustandsvektor x(k) anhand der Additionsstufe ADD3 korrigiert bzw. in den geschätzten Zustandsvektor xₑ(k) umgewandelt wird. Die geschätzten Werte x4ₑ und x_{de} werden anhand der Matrizen C₁=[00011] und C₂=[0000-1] ausgelesen. Anhand von C₁ wird die Summe der geschätzten Werte x4ₑ und x_{de} gebildet, welche den Schätzwert q2ₑ(k) ergibt. Wie bereits erwähnt, sind die Matrizen C₁ und C₂ konstant. Das letzte Element der Matrix C₂ ist negativ, damit man bei Stau einen positiven Wert für q2_{de}(k) erhält. Selbstverständlich können alle Rechenoperationen durch ein dem Fachmann bekanntes Rechnersystem (z.B.: Prozessor, Signalprozessor) durchgeführt werden.

Fig. 7 zeigt den vom Kalman-Filter KF geschätzten Verlauf der Verkehrsstärke q2ₑ sowie die geschätzte Verkehrsstärke q2_{de} auf der virtuellen Ein- und Ausfahrt, beeinflusst durch eine Störung, die zu einem Zeitpunkt t1 auftritt und während der Zeit T_{dist} bis zu einem Zeitpunkt t2 anhält. Bis zum Zeitpunkt t1 können die Fahrzeuge den Verkehrsabschnitt ungehindert passieren, so dass die am Ein- und Ausgang festgestellten Verkehrsstärken unter Vernachlässigung der Laufzeitunterschiede dem Wert q1 entsprechen. Zum Zeitpunkt t1 tritt eine Störung auf, durch die innerhalb dem Verkehrsabschnitt ein Engpass entsteht, der den Verkehr nur noch mit der reduzierten Verkehrsstärke q2_{dist} passieren lässt. Damit entsprechende Korrektur- und Sicherheitsmassnahmen rechtzeitig ergriffen werden können, muss die Störung in der Verkehrsleitzentrale unverzüglich erkannt werden. In Fig. 7 ist zusätzlich ein für die Messgrössen q1 und q2 typischer Verlauf angegeben. Dabei ist ersichtlich, dass die Messgrössen q1, q2 auch im ungestörten Fall grosse statistische Schwankungen aufweisen und dass die Auswirkung einer Störung innerhalb des Verkehrsabschnittes erst nach einer erheblichen Verzögerung feststellbar ist. Die erfindungsgemässe Vorrichtung und das Verfahren, durch die Ein- und Ausgangsgrössen q1, q2 anhand des Kalman-Filters KF verarbeitet werden, erlauben nun, das Auftreten der Störung praktisch verzögerungsfrei zu erfassen. Unmittelbar nach Auftreten der Störung läuft der Wert q2_{de} hoch. Dies entspricht einem Anstieg der geschätzten Verkehrsstärke q2_{de} auf der Zufahrt zum virtuellen Parkplatz. Nach Aufhebung der Störung zum Zeitpunkt t2 steigt die Verkehrsstärke q2_{de} vom virtuellen Parkplatz zurück in den Vierkehrsabschnitt wieder an und fällt anschliessend mit der Angleichung der Verkehrsstärken q1 und q2 am Ein- und Ausgang des Verkehrsabschnittes wieder auf Null zurück. Durch Vergleich der geschätzten Verkehrsstärken q2_{de} zwischen dem virtuellen Parkplatz und dem überwachten Verkehrsabschnitt mit positiven und negativen Schwellwerten thp; thm kann daher jeweils schnell festgestellt werden, ob eine Störung aufgetreten ist oder aufgehoben wurde.

Die Schwellwerte werden entsprechend der Grösse der zu erfassenden Störung gewählt. Vorzugsweise werden mehrere Schwellwerte vorgesehen, welche den Zuständen "leichte Verkehrsbehinderung",, "zähflüssiger Verkehr" oder "Stau" entsprechen. Beim Eintreten der entsprechenden Zustände können daher die geeigneten Massnahmen (z.B. Stauwamung) initialisiert werden.

Zudem können verschiedene Strassenabschnitte miteinander verbunden werden. Die Modelle unterschiedlicher Strassenabschnitte lassen sich einfach aneinander reihen, wobei für jedes Modell wiederum Länge, Ausgangs- und Eingangsgrössen des betreffenden Verkehrsabschnittes zu berücksichtigen sind. Messwerte am Ausgang eines Verkehrsabschnittes können daher gleichzeitig als Eingangsgrössen für den anschliessenden Verkehrsabschnitt verwendet werden. Durch Verbindung mehrerer Verkehrsabschnitte kommt eine verzögerungsfreie Glättungswirkung zum tragen.

Anhand der gewonnen Kenntnisse über die Verkehrsstärken lassen sich ferner auch die zu erwartenden Reisezeiten schnell und präzise berechnen. Dadurch können für die Verkehrsteilnehmer auch optimale Reiserouten festgelegt werden.

### Literaturverzeichnis

[1] Michael Cremer, Der Verkehrsfluss auf Schnellstrassen, Springer Verlag, Berlin 1979
[2] Kai Müller, Entwurf robuster Regelungen, Teubner Verlag, Stuttgart 1996
[3] Lothar Papula, Mathematik für Ingenieure und Naturwissenschaftler, Vieweg Verlag, Wiesbaden 1997, 8. Auflage
[4] Jürgen Ackermann, Abtastregelung, Springer Verlag, 3. Auflage, Berlin 1988

## Patentansprüche

1. Verfahren zur Ermittlung des Verkehrszustandes innerhalb eines Verkehrsabschnittes mit einem auf einem Modell basierenden Kalman-Filter, durch das die Länge lₛ des Verkehrsabschnittes sowie die am Ein- und Ausgang des Verkehrsabschnittes gemessenen Verkehrsstärken q1 bzw. q2 berücksichtigt werden, wobei
ein transportorientiertes Modell gewählt wird, in dem für wenigstens zwei Segmente (s1; ...; sₙ) des Verkehrsabschnittes anhand der Länge lₛ sowie der am Eingang des Verkehrsabschnittes gemessenen Verkehrsstärke q1 und der Fahrzeuggeschwindigkeit v1(k) in Abtastintervallen k jeweils ein einen Korrekturwert (x_{d}) sowie für jedes Segment (s1; ...; sₙ) einen Verkehrsstärkewert (x1; ...; xₙ) enthaltenden Vektor x(k) gebildet wird, der durch Vergleich mit der am Ausgang des Verkehrsabschnittes gemessenen Verkehrsstärke q2 anhand des Kalman-Filters korrigiert wird, wobei der korrigierte Vektor xₑ(k) präzisierte Schätzwerte q2ₑ für die Verkehrsstärke am Ausgang des Verkehrsabschnittes und einen Schätzwert q2_{de} für eine den inneren Zustand des Verkehrsabschnittes repräsentierende Differenzverkehrsstärke q2_{d} umfasst.

2. Verfahren nach Anspruch 1,
**dadurch gekennzeichnet, dass** ein neuer Vektor x(k+1) anhand von in Abhängigkeit der Geschwindigkeit v1(k) für jedes Abtastintervall k neu festgelegten Matrizen A(k) und B(k) des erweiterten Verkehrsmodells wie folgt berechnet wird: $x ⁢ \left(k+1\right) = A \left(k\right) ⁢ {x}_{e} \left(k\right) + B \left(k\right) ⁢ q ⁢ 1 \left(k\right) ,$
wobei der alte Vektor x(k) durch das Kalman-Filter (KF) in den $x \left(k\right) = \left[\begin{matrix}{x}_{1} \\ {x}_{2} \\ … \\ {x}_{n} \\ {x}_{d}\end{matrix}\right] ⇒ \begin{matrix}\end{matrix} {x}_{e} \left(k\right) = \left[\begin{matrix}{x}_{1 ⁢ e} \\ {x}_{2 ⁢ e} \\ … \\ {x}_{ne} \\ {x}_{de}\end{matrix}\right] ,$
korrigierten Vektor xₑ(k) überführt wird:
indem die Differenz zwischen dem Messwert q2(k) und der Summe der Werte xₙ(k) und x_{d}(k) mit einer für jedes Abtastintervall neu festgelegten Kalman-Matrix L(k) multipliziert wird.

3. Verfahren nach Anspruch 1 oder 2,
**dadurch gekennzeichnet, dass**
die Schätzwerte q2_{de} für die den inneren Zustand des Verkehrsabschnittes repräsentierenden Differenzverkehrsstärken q2_{d} mit wenigstens einem Schwellwert thp; thm verglichen werden, nach dessen Überschreiten eine Zustandsänderung innerhalb des Verkehrsabschnittes festgestellt wird.

4. Verfahren nach Anspruch 3,
**dadurch gekennzeichnet, dass**
in Abhängigkeit der Polarität und Amplitude der Schätzwerte q2_{de} schrittweise Reduktionen und/oder Steigerungen der Kapazität des Verkehrsabschnittes festgestellt und in Abhängigkeit davon Massnahmen zur Information der Verkehrsbeteiligten und/oder zur Steuerung des Verkehrs getroffen werden.

5. Verfahren nach einem der Ansprüche 1 bis 4,
**dadurch gekennzeichnet, dass**
mehrere Verkehrsabschnitte in einem Modell verknüpft und von einem Kalman-Filter überwacht werden und/oder dass in Abhängigkeit der festgestellten Zustände Reisezeiten und/oder optimale Verkehrsrouten berechnet werden.

## Claims

1. Method for determining the traffic conditions within a road segment using a Kalman filter based on a model, by means of which the length lₛ of the road segment as well as the traffic volumes q1 and/or q2 measured at the entry and exit of the road segment are taken into account, with
a transport-oriented model being selected, in which a vector x(k) containing a correction value (*x_{d}*) as well as a traffic volume value (x1; ...; x*ₙ*) for each segment (s1; ...; *sₙ)* in each instance is formed for at least two segments (s1; ...; *sₙ*) of the road segment on the basis of the length lₛ as well as the traffic volume q1 measured at the entry of the road segment and the vehicle speed v1(k) in scanning intervals, said vector x(k) being corrected by comparison with the traffic volume q2 measured at the exit of the road segment on the basis of the Kalman filter, with the corrected vector *xₑ*(k) comprising more precise estimated values q2*ₑ* for the traffic volume at the exit of the road segment and a estimated value q2*_{de}* for a difference traffic volume q2*_{d}* representing the internal condition of the road segment.

2. Method according to claim 1,
**characterised in that**
a new vector x(k+1) is calculated on the basis of new matrices A(k) and B(k) of the extended traffic model determined as a function of the speed v1(k) for each scanning interval k, as follows: $x ⁢ \left(k+1\right) = A \left(k\right) ⁢ {x}_{e} \left(k\right) + B \left(k\right) ⁢ q ⁢ 1 \left(k\right) ,$
with the old vector x(k) being carried over into the corrected vector x*ₑ* by means of the Kalman Filter (KF): $x \left(k\right) = \left[\begin{matrix}{x}_{1} \\ {x}_{2} \\ … \\ {x}_{n} \\ {x}_{d}\end{matrix}\right] ⇒ \begin{matrix}\end{matrix} {x}_{e} \left(k\right) = \left[\begin{matrix}{x}_{1 ⁢ e} \\ {x}_{2 ⁢ e} \\ … \\ {x}_{ne} \\ {x}_{de}\end{matrix}\right] ,$
by multiplying the difference between the measured value q2(k) and the sum of the values x*ₙ* (k) and x*_{d}* (k) with a Kalman matrix L(k) newly determined for each scanning interval.

3. Method according to claim 1 or 2,
**characterised in that**
the estimated values q2*_{de}* for the difference traffic volumes q2*_{d}*
representing the inner condition of the road segment are compared with at least one threshold value thp; thm, a condition change being determined within the road segment after said threshold value has been exceeded.

4. Method according to claim 3,
**characterised in that**
gradual reductions and/or increases in the capacity of the road segment are determined as a function of the polarity and amplitude of the estimated values q2*_{de}* and measures for informing the parties involved in the traffic and/or for controlling the traffic are taken as a function thereof.

5. Method according to one of claims 1 to 4,
**characterised in that**
a number of road segments are linked in a model and are monitored by a Kalman Filter and/or that travel times and/or optimal traffic routes are calculated as a function of the determined conditions.

## Revendications

1. Procédé de détermination de l'état du trafic d'un tronçon de route par un filtre de Kalman, qui repose sur un modèle et par lequel la longueur lₛ du tronçon de route ainsi que les intensités q1 et q2 du trafic mesurées à l'entrée et à la sortie du tronçon de route sont prises en compte, dans lequel
on sélectionne un modèle du genre transport, dans lequel on forme pour au moins deux segments (s1; ...; sₙ) du tronçon de route au moyen de la longueur lₛ ainsi que de l'intensité q1 du trafic mesurée à l'entrée du tronçon de route et de la vitesse v1(k) du véhicule dans des intervalles k de détection respectivement un vecteur x(k) contenant une valeur (x_{d}) de correction ainsi que pour chaque segment (s1; ...; sₙ) une valeur (x1; ...; xₙ) d'intensité du trafic, vecteur que l'on corrige au moyen du filtre de Kalman en comparant à l'intensité q2 du trafic mesurée à la sortie du tronçon de route, le vecteur xₑ(k) corrigé comprenant des valeurs q2ₑ d'estimation précisée de l'intensité du trafic à la sortie du tronçon de route et une valeur q2_{de} estimée d'une intensité q2_{d} de trafic de différence représentant l'état intérieur du tronçon de route.

2. Procédé suivant la revendication 1,
**caractérisé en ce que**
on calcule un nouveau vecteur x(k+1) au moyen de matrices A(k) et B(k) du modèle de trafic élargi refixées en fonction de la vitesse v1 (k) pour chaque intervalle k de détection de la manière suivante $x ⁢ \left(k+1\right) = A \left(k\right) ⁢ {x}_{e} \left(k\right) + B \left(k\right) ⁢ q ⁢ 1 \left(k\right) ,$
dans laquelle l'ancien vecteur x (k) est transformé en le vecteur xₑ (k) corrigé $x \left(k\right) = \left[\begin{matrix}{x}_{1} \\ {x}_{2} \\ … \\ {x}_{n} \\ {x}_{d}\end{matrix}\right] ⇒ \begin{matrix}\end{matrix} {x}_{e} \left(k\right) = \left[\begin{matrix}{x}_{1 ⁢ e} \\ {x}_{2 ⁢ e} \\ … \\ {x}_{ne} \\ {x}_{de}\end{matrix}\right] ,$
en multipliant la différence entre la valeur q2(k) de mesure et la somme des valeurs xₙ(k) et x_{d}(k) par une matrice L(k) de Kalman refixée pour chaque intervalle de détection.

3. Procédé suivant la revendication 1 ou 2,
**caractérisé en ce que**
on compare les valeurs q2_{de} d'estimation des intensités q2_{d} de trafic de différence représentant l'état intérieur du tronçon de route à au moins une valeur thp ; thm de seuil en constatant une modification de l'état dans le tronçon de route après son dépassement.

4. Procédé suivant la revendication 3,
**caractérisé en ce que**
l'on fixe en fonction de la polarité et de l'amplitude des valeurs q2_{de} d'estimation pas à pas des réductions et/ou des augmentations de la capacité du tronçon de route et en fonction de cela on prend des mesures d'information des participants au trafic et/ou de commande du trafic.

5. Procédé suivant l'une des revendications 1 à 4,
**caractérisé en ce que**
on combine plusieurs tronçons de route en un modèle et on les contrôle par un filtre de Kalman et/ou on calcule des temps de trajet et/ou des voies à suivre les meilleurs possible en fonction des états constatés.
